# EUROPÄISCHE PATENTSCHRIFT

(11) **EP 1 813 170 B1**
(45) Veröffentlichungstag und Bekanntmachung des Hinweises auf die Patenterteilung: **05.06.2013**
(21) Anmeldenummer: 07001234.9
(22) Anmeldetag: 20.01.2007
(51) Int. Cl.: A47C 7/72, A47C 19/22

(54) **Sitz- oder Liegemöbel**
Seat or lounger
Meuble destiné à s'asseoir ou à s'allonger

(30) Priorität: 27.01.2006 DE 202006001293 U
(43) Veröffentlichungstag der Anmeldung: 01.08.2007
(73) Patentinhaber: DewertOkin GmbH, 32278 Kirchlengern (DE)
(72) Erfinder: Bellingroth, Klaus, Dipl.-Ing., 51645 Gummersbach (DE)
(74) Vertreter: Stachow, Ernst-Walther

(56) Entgegenhaltungen:
- EP-A1- 1 582 457
- WO-A-2006/081162
- GB-A- 2 406 506

## Beschreibung

Die Erfindung betrifft ein Sitz- oder Liegemöbel mit einem Gestell und einer darauf angeordneten Sitz- bzw. Liegeauflage, wobei das Gestell einen zu einer Außenseite hin offenen oder zu öffnenden Raum aufweist, wobei am oder im Gestell eine Verstelleinrichtung vorgesehen ist, an der eine Tragvorrichtung für ein Bildschirmgerät oder einen Computer angeordnet ist, die mit der Verstelleinrichtung (9) aus einer Position innerhalb des genannten Raums zur genannten Außenseite des Gestells und aus dieser hinaus in eine zweite Position über der Sitz- bzw. Liegeauflage und aus dieser zweiten Position in die erste Position innerhalb des genannten Raums bewegbar ist, und die Verstelleinrichtung einen Linearantrieb aufweist, mit dem die Tragvorrichtung zwischen der ersten und zweiten Position verfahrbar ist.

Unter Bildschirmgerät bzw. Computer werden allgemeine Vorrichtungen verstanden, die einen Bildschirm, ein Display oder eine Anzeige aufweisen oder in dem Bildschirm, dem Display oder dergleichen selbst bestehen.

Ein Liegemöbel der eingangs genannten Art ist aus der GB 2 406 506 A bekannt. Gemäß diesem Dokument wird das Bildschirmgerät mit seiner Tragvorrichtung in vertikaler Richtung aus einer Position innerhalb des Fußteils eines Liegemöbels in eine Position über dem Fußteil bewegt. Die dazu verwendete Verstelleinrichtung weist einen Zahnstangentrieb auf, der eine vertikale, lineare Bewegung zwischen den beiden Positionen ermöglicht. Da das Bildschirmgerät mit der Tragvorrichtung und dem Zahnstangentrieb im Fußteil des Liegemöbels angeordnet ist, muss das Fußteil, selbst bei einem Flachbildschirm, entsprechend dimensioniert werden. Dies kann den Raum um das Liegemöbel, insbesondere, wenn es sich in einem engen Zimmer befindet, nachteilig einschränken und für die um das Liegemöbel sich bewegenden Personen hinderlich sein.

Der Erfindung liegt daher die Aufgabe zugrunde, ein Sitz- oder Liegemöbel der eingangs genannten Art zu schaffen, bei dem das Bildschirmgerät mit seiner Tragvorrichtung und der Verstellvorrichtung während Nichtbenutzung des Gerätes möglichst platzsparend angeordnet ist und auf möglichst einfache Weise in die Benutzungsposition bewegbar ist.

Die Aufgabe wird erfindungsgemäß dadurch gelöst, dass bei einem Sitz- oder Liegemöbel der eingangs genannten Art der Linearantrieb ein erstes und ein zweites Befestigungsende aufweist, deren Abstand zueinander verstellbar ist, wobei das erste Befestigungsende stationär mit dem Gestell und das zweite Befestigungsende mit der Tragvorrichtung verbunden sind, und die Tragvorrichtung am Gestell um eine erste im Wesentlichen horizontale Achse schwenkbar gelagert ist, wobei die erste Achse so am Gestell angeordnet ist, dass sie eine Relativbewegung der Tragvorrichtung in einer Position, in der der Bildschirm des darauf anordenbaren Bildschirmgerätes nach oben weist, gegenüber dem Gestell im Wesentlichen in dessen Längsrichtung ermöglicht, und das zweite Befestigungsende des Linearantriebs um eine zur ersten Achse parallele zweite Achse schwenkbar mit der Tragvorrichtung an einer Stelle verbunden ist, die in einem vom Bildschirm weg weisenden Abstand zur ersten Achse angeordnet ist.

Aufgrund der erfindungsgemäßen Konstruktion kann die Tragvorrichtung mit dem Bildschirmgerät oder Computer im Wesentlichen linear in dem zu einer Außenseite hin offenen oder zu öffnenden Raum des Gestells zur Außenseite des Gestells und aus dieser heraus auf einfache Weise verfahren werden. Im Anschluss daran kann die Tragvorrichtung zwangsweise an einer linearen Weiterbewegung gehindert werden. Dabei kann die lineare Weiterverstellung des zweiten Befestigungsendes des Linearantriebs über den sich zwischen der ersten und zweiten Achse der Tragvorrichtung erstreckenden Hebel in eine Schwenkbewegung der Tragvorrichtung umgesetzt werden. In der Endposition des Verstellweges des Linearantriebs kann sich die Tragvorrichtung mit dem Bildschirmgerät in ihrer zweiten, zur Benutzung des Bildschirmgerätes vorgesehenen Position befinden. Die Endposition des Verstellweges kann durch Endschalter im Linearantrieb definiert sein. Ebenso kann die andere Endposition des Verstellweges, mit der sich die Tragvorrichtung für das Bildschirmgerät oder den Computer in ihrer ersten Position in dem dafür vorgesehenen Raum des Gestells befindet, durch Endschalter im Linearantrieb definiert sein.

Die Anordnung und Ausbildung der Verstelleinrichtung am oder im Untergestell des erfindungsgemäßen Sitz- oder Liegemöbels und die Tragvorrichtung sind besonders vorteilhaft für einen Flachbildschirm ausgelegt. Da dieser in seiner Höhe nur einen geringen Raum einnimmt, kann ein solcher Flachbildschirm optimal Platz sparend in einem geringen Raum am oder im Gestell unterhalb oder seitlich der Sitz- oder bzw. Liegeauflage des Möbels angeordnet werden. Wird der Flachbildschirm aus der Au-βenseite des Gestells über die Sitz- bzw. Liegeauflage hinaus gefahren, steht er vom Gestell bzw. der Sitz- oder Liegeauflage wenig hervor und ist in dieser zweiten Position ebenfalls optimal Platz sparend angeordnet.

Um die Dimensionierung der Seitenteile des Gestells für ein Sitz- oder Liegemöbel nicht verändern zu müssen, ist in einer weiteren bevorzugten Ausgestaltung der Erfindung der für die Tragvorrichtung und das Bildschirmgerät oder den Computer vorgesehene Raum in oder unterhalb eines Untergestells des Sitz- oder Liegemöbels angeordnet. Die offene oder zu öffnende Außenseite des Gestells ist dann seitlich angeordnet. Bei einer solchen Ausführung sind die Tragvorrichtung und der darauf angeordnete Flachbildschirm in der ersten Position so angeordnet, dass der Flachbildschirm an oder auf der Tragvorrichtung mit geringem Raum horizontal gelagert ist. Zum Zwecke der Benutzung des Bildschirmgerätes oder Computers wird die Tragvorrichtung mit dem Bildschirmgerät oder Computers in im Wesentlichen horizontaler Richtung im oder unterhalb des Untergestells zur Außenseite und aus dieser heraus verfahren und anschließend in die zweite Position bewegt, in der der Bildschirm im Wesentlichen vertikal angeordnet ist. Allgemein ist er in der zweiten Position so angeordnet, dass er dem Gesicht der im Sitz- bzw. Liegemöbel befindlichen Person optisch und ergonomisch optimal zugewandt ist.

In einer weiteren Ausbildung der Erfindung ist die erste Achse der Tragvorrichtung an einer Halterung angeordnet, die im Wesentlichen horizontal gegenüber dem Gestell verschiebbar am oder im Gestell angeordnet ist, wobei die Verschiebung zwischen einer Position erfolgt, in der sich die erste Achse unter oder innerhalb des Gestells befindet und die Tragvorrichtung in ihrer ersten Position angeordnet ist, und einer Position, in der sich die erste Achse an der betreffenden Außenseite des Gestells befindet und eine Verschwenkung der Tragvorrichtung um sie herum ermöglicht. Die zuletzt genannte Position der ersten Achse kann je nach Ausbildung der Tragvorrichtung für das Bildschirmgerät oder den Computer und des Sitz- oder Liegemöbels auch noch im Gestell verlaufend oder über die Außenseite hinaus stehend angeordnet sein.

Zweckmäßiger Weise ist die Halterung linear verschiebbar längs einer Führungsschiene des Untergestells gelagert.

Weiterhin kann ist die Tragvorrichtung zweckmäßiger Weise längs ihres linearen Verschiebungsweges unter oder innerhalb des Gestells im Wesentlichen horizontal geführt sein.

Die Tragvorrichtung kann insbesondere in Form einer Platte ausgebildet sein. Auf dieser Platte ist das Bildschirmgerät, insbesondere der Flachbildschirm, in ihrem oberen Endbereich in Bezug auf die zweite Position der Tragvorrichtung angeordnet.

In einer bevorzugten Weiterbildung der Erfindung weist die Halterung zwei Arme auf, die an beiden Seiten der Tragvorrichtung angreifen und durch jeweils eine Führungsschiene linear längs des Untergestells verschiebbar sind. Die Angreifpunkte, die auf der ersten Achse der Tragvorrichtung liegen, sind vorzugsweise in einem Abstand von dem dem Bildschirm gegenüber liegenden Ende der Tragvorrichtung angeordnet, während an dem betreffenden Ende der Linearantrieb mit seinem zweiten BefestiLiegemöbel zur Aufnahme der Tragvorrichtung und des Flachbildschirms etwas breiter und gegebenenfalls etwas höher gestaltet als bei einem üblichen Seitenteil.

Um die Dimensionierung der Seitenteile des Gestells für ein Sitz- oder Liegemöbel nicht verändern zu müssen, ist in einer weiteren bevorzugten Ausgestaltung der Erfindung der für die Tragvorrichtung und das Bildschirmgerät oder den Computer vorgesehene Raum in oder unterhalb eines Untergestells des Sitz- oder Liegemöbels angeordnet. Die offene oder zu öffnende Außenseite des Gestells ist dann seitlich angeordnet. Bei einer solchen Ausführung sind die Tragvorrichtung und der darauf angeordnete Flachbildschirm in der ersten Position so angeordnet, dass der Flachbildschirm an oder auf der Tragvorrichtung mit geringem Raum horizontal gelagert ist. Zum Zwecke der Benutzung des Bildschirmgerätes oder Computers wird die Tragvorrichtung mit dem Bildschirmgerät oder Computers in im Wesentlichen horizontaler Richtung im oder unterhalb des Untergestells zur Außenseite und aus dieser heraus verfahren und anschließend in die zweite Position bewegt, in der der Bildschirm im Wesentlichen vertikal angeordnet ist. Allgemein ist er in der zweiten Position so angeordnet, dass er dem Gesicht der im Sitz- bzw. Liegemöbel befindlichen Person optisch und ergonomisch optimal zugewandt ist.

In einer bevorzugten Weiterbildung der Erfindung weist die Verstelleinrichtung einen Linearantrieb mit einem ersten und einem zweiten Befestigungsende auf, deren Abstand zueinander durch den Linearantrieb verstellbar ist. Das erste Befestigungsende ist stationär mit dem Gestell und das zweite Befestigungsende mit der Tragvorrichtung verbunden.

Durch den Linearantrieb wird die Tragvorrichtung im Wesentlichen linear in dem freien Raum des Gestells zur Außenseite verfahren. Die Tragvorrichtung kann dann zwangsweise an einer linearen Weiterbewegung gehindert werden. Stattdessen wird die lineare Weiterverstellung des zweiten Befestigungsendes des Linearantriebs durch bekannte Mechanismen in eine Schwenkbewegung der Tragvorrichtung umgesetzt. In der Endposition des Verstellweges des Linearantriebs befindet sich die Tragvorrichtung mit dem Bildschirmgerät in ihrer zweiten, zur Benutzung des Bildschirmgerätes vorgesehenen Position. Die Endposition des Verstellweges kann durch Endschalter im Linearantrieb definiert sein. Ebenso kann die andere Endposition des Verstellweges, mit der sich die Tragvorrichtung für das Bildschirmgerät oder den Computer in ihrer ersten Position in dem dafür vorgesehenen Raum des Gestells befindet, durch Endschalter im Linearantrieb definiert sein.

In anderen möglichen Ausbildungen der Verstelleinrichtung kann die Schwenkbewegung der Tragvorrichtung für das Bildschirmgerät oder den Computer aus dem dafür vorgesehenen Raum des Gestells in die zweite Position auch durch einen Drehantrieb bewirkt werden.

In einer besonderen Weiterbildung der Erfindung ist die Tragvorrichtung für das Bildschirmgerät oder den Computer am Gestell um eine erste im wesentlichen horizontale Achse schwenkbar gelagert, wobei die erste Achse so am Gestell angeordnet ist, dass sie eine Relativbewegung der Tragvorrichtung in einer Position, in der der darauf anordenbare Flachbildschirm nach oben weist, gegenüber dem Gestell im Wesentlichen in dessen Längsrichtung ermöglicht. Das zweite Befestigungsende des Linearantriebs kann dann um eine zur ersten Achse parallele zweite Achse schwenkbar mit der Tragvorrichtung an einer Stelle verbunden sein, die in einem vom Bildschirm weg weisenden Abstand zur ersten Achse angeordnet ist.

Durch diese Auslegung der Verstelleinrichtung des Gestells des erfindungsgemäßen Sitz- oder Liegemöbels kann beispielhaft der oben genannte lineare Verfahrweg der Tragvorrichtung für das Bildschirmgerät innerhalb des Sitz- oder Liegemöbels zu dessen Außenseite und die daran anschließende Schwenkbewegung der Tragvorrichtung in ihre zweite Position über den sich zwischen der ersten und zweiten Achse der Tragvorrichtung erstreckenden Hebel erfolgen.

In einer weiteren Ausbildung dieses Ausführungsbeispiels ist die erste Achse der Tragvorrichtung an einer Halterung angeordnet, die im Wesentlichen horizontal gegenüber dem Gestell verschiebbar am oder im Gestell angeordnet ist, wobei die Verschiebung zwischen einer Position erfolgt, in der sich die erste Achse unter oder innerhalb des Gestells befindet und die Tragvorrichtung in ihrer ersten Position angeordnet ist, und einer Position, in der sich die erste Achse an der betreffenden Außenseite des Gestells befindet und eine Verschwenkung der Tragvorrichtung um sie herum ermöglicht. Die zuletzt genannte Position der ersten Achse kann je nach Ausbildung der Tragvorrichtung für das Bildschirmgerät oder den Computer und des Sitz- oder Liegemöbels auch noch im Gestell verlaufend oder über die Außenseite hinaus stehend angeordnet sein.

Zweckmäßiger Weise ist die Halterung linear verschiebbar längs einer Führungsschiene des Untergestells gelagert.

Weiterhin ist die Tragvorrichtung zweckmäßiger Weise längs ihres linearen Verschiebungsweges unter oder innerhalb des Gestells im Wesentlichen horizontal geführt.

Die Tragvorrichtung kann insbesondere in Form einer Platte ausgebildet sein. Auf dieser Platte ist das Bildschirmgerät, insbesondere der Flachbildschirm, in ihrem oberen Endbereich in Bezug auf die zweite Position der Tragvorrichtung angeordnet.

In einer bevorzugten Weiterbildung der Erfindung weist die Halterung zwei Arme auf, die an beiden Seiten der Tragvorrichtung angreifen und durch jeweils eine Führungsschiene linear längs des Untergestells verschiebbar sind. Die Angreifpunkte, die auf der ersten Achse der Tragvorrichtung liegen, sind vorzugsweise in einem Abstand von dem dem Bildschirm gegenüber liegenden Ende der Tragvorrichtung angeordnet, während an dem betreffenden Ende der Linearantrieb mit seinem zweiten Befestigungsende angreift.

Der zuletzt genannte Angriffspunkt des zweiten Befestigungsendes des Linearantriebs, der auf der zweiten Achse der Tragvorrichtung liegt, ist vorzugsweise in der Unterkante der Tragvorrichtung angeordnet.

Das erste Befestigungsende des Linearantriebs ist zweckmäßigerweise um eine horizontale Achse verschwenkbar mit dem Untergestell verbunden. Um die an die Linearverschiebung der Tragvorrichtung anschließende Schwenkbewegung der Tragvorrichtung zu bewirken, ist der Linearantrieb so gelagert, dass seine Längsachse als Gerade gedacht, zumindest dann, wenn die erste Achse der Tragvorrichtung an der Außenseite des Gestells positioniert ist, unterhalb dieser ersten Achse verläuft. Dadurch kann der zwischen der ersten und zweiten Achse der Tragvorrichtung sich erstreckende Hebel in seine Schwenkbewegung versetzt werden.

Das Bildschirmgerät kann insbesondere ein TV-Gerät sein.

Vorzugsweise weist die Verstelleinrichtung ein Steuergerät für die Antriebseinheit auf, das durch einen Handschalter von der im Sitz- oder Liegemöbel befindlichen Person bedient werden kann.

Zweckmäßiger Weise weist der Handschalter nicht nur die Bedienung für den Antrieb sondern auch die Bedienung für das Bildschirmgerät auf.

Ein Ausführungsbeispiel der Erfindung wird im Folgenden anhand der Zeichnung näher erläutert. In der Zeichnung zeigen:
- Figur 1: eine seitliche Ansicht eines Bettes mit einer unter die Liegefläche eingefahrenen Tragvorrichtung mit einem Flachbildschirm,
- Figur 2: einen Ausschnitt des Bereichs A in Figur 1,
- Figur 3: eine stirnseitige Ansicht des Bettes von der Seite, an der der Flachbildschirm angeordnet ist,
- Figur 4: eine perspektivische Ansicht des Bettes,
- Figur 5: eine seitliche Ansicht des Bettes mit an der betreffenden Außenseite ausgefahrener Tragvorrichtung mit einem Flachbildschirm,
- Figur 6: einen Ausschnitt des Bereichs B in Figur 5
- Figur 7: eine stirnseitige Ansicht des Bettes gemäß Figur 5 von der Seite, an der die Tragvorrichtung angeordnet ist, und
- Figur 8: eine perspektivische Ansicht des Bettes gemäß Figur 5.

Das in der Zeichnung dargestellte Liegemöbel weist ein Untergestell 1 und eine darauf angeordnete Liegeauflage auf, wobei das Untergestell 1 einen zu einer Außenseite 2 hin offenen Raum 3 besitzt. Am Untergestell 1 ist ein Bettrahmen 4 mit einem Kopfteil 5, einem Fußteil 6 und Seitenteilen 7 angeordnet. Das Untergestell 1 weist weiterhin vier höhenverstellbare Beine 8 auf.

Am Untergestell 1 ist eine Verstelleinrichtung 9 vorgesehen, an der eine Tragvorrichtung 10 für einen Flachbildschirm 11 angeordnet ist. Die Tragvorrichtung 10 mit dem Flachbildschirm 11 kann mit der Verstelleinrichtung 9 aus einer ersten Position innerhalb des Raums 3, wie in Figur 1 dargestellt, zur Außenseite 2 des Untergestells 1 und an dieser hinauf in eine zweite Position über der Liegeauflage, wie in Figur 5 dargestellt und aus dieser zweiten Position in die erste Position wieder zurück verfahren werden.

Die Bewegung der Tragvorrichtung 10 für den Flachbildschirm 11 durch die Verstelleinrichtung 9 zwischen der ersten und zweiten Position wird durch einen Linearantrieb 12 bewirkt. Durch den Linearantrieb 12 wird die Tragvorrichtung 10 aus ihrer ersten Position im Wesentlichen linear zur Außenseite 2 bewegt und danach in die zweite Position, wie in Figur 5 dargestellt, verschwenkt. Der Flachbildschirm 11 ist auf der Tragvorrichtung 10 so angeordnet, dass er in der zweiten Position der Tragvorrichtung 10, wie sie in Figur 5 gezeigt ist, im oberen Endbereich der Tragvorrichtung befestigt ist. Dort ist der Flachbildschirm 3 in eine Ausnehmung 13 im mittleren Bereich des Fußteils 6 des Bettrahmens 4 hinein geschwenkt. Die Tragvorrichtung 10 ist in ihrer zweiten Position im Wesentlichen vertikal mit einem sehr geringen Abstand zur Außenseite des Fußteils 6 des Bettrahmens 4 ausgerichtet.

Der Linearantrieb 12 weist, wie insbesondere aus den Figuren 1 und 5 hervorgeht, ein erstes und zweites Befestigungsende 14 bzw. 15 auf, deren Abstand zueinander durch ein ausfahrbares Schubrohr des Linearantriebs verstellbar ist. Das erste Befestigungsende 14 ist stationär mit dem Untergestell 1 und das zweite Befestigungsende 15 mit der Tragvorrichtung 10 verbunden.

Durch das Schubrohr 16 des Linearantriebs 12 wird die Tragvorrichtung 10 aus ihrer ersten Position zunächst im Wesentlichen linear aus dem freien Raum 3 des Untergestells 1 zur Außenseite 2 verfahren. Wie weiter unten beschrieben werden wird, ist die Tragvorrichtung dann zwangsweise an einer linearen Weiterbewegung gehindert. Stattdessen wird die lineare Weiterverstellung des zweiten Befestigungsendes 15 durch das Schubrohr 16 des Linearantriebs 12 in eine Schwenkbewegung der Tragvorrichtung 10 umgesetzt.

Wie insbesondere aus Figur 2 hervorgeht, ist die Tragvorrichtung 10 am Untergestell 1 um eine erste im Wesentlichen horizontale Achse 17 schwenkbar gelagert, wobei diese erste Achse 17 längs des Untergestells 1 linear verschiebbar ist. Das zweite, bewegliche Befestigungsende 15 des Linearantriebs 12 ist um eine zur ersten Achse 17 parallele zweite Achse 18 schwenkbar mit der Tragvorrichtung 10 an einer Stelle verbunden, die in einem vom Flachbildschirm 11 weg weisenden Abstand zur ersten Achse 17 angeordnet ist.

Das erste, stationäre Befestigungsende des Linearantriebs 12 ist mit dem Untergestell 1 ebenfalls durch eine zur ersten Achse 17 und zweiten Achse 18 parallele Achse 19 schwenkbar verbunden. Um die an die Linearverschiebung der Tragvorrichtung 10 anschließende Schwenkbewegung der Tragvorrichtung 10 zu bewirken, ist der Linearantrieb so gelagert, dass seine Längsachse, als Gerade gedacht, unterhalb der ersten Achse 17 verläuft.

Nach Beendigung des ersten linearen Verfahrweges aus der ersten Position der Haltevorrichtung heraus befindet sich die erste Achse, wie aus den Figuren 5 und 6 hervorgeht, an der Außenseite 2 des Untergestells 1. Eine weitere Verstellbewegung des Schubrohrs 16 des Linearantriebs 12 bewirkt dann eine Verschwenkung der Tragvorrichtung 10 um die erste Achse 17 durch den sich zwischen der ersten Achse 17 und der zweiten Achse 18 erstreckenden Hebel.

Wie aus der Zeichnung hervorgeht, ist die Tragvorrichtung 10 plattenförmig ausgebildet. Sie wird durch zwei Arme 20, die an gegenüber liegenden Seiten angreifen, gehalten, wobei die Angreifpunkte die erste Achse 17 bilden. Die beiden Arme 20 sind jeweils an einer am Untergestell 1 befestigten Führungsschiene 21 linear verschiebbar gelagert.

Das zweite, am Schubrohr 16 angeordnete Befestigungsende 15 des Linearantriebs 12 greift in der Mitte der vom Flachbildschirm 11 weg weisenden Kante 22 der Tragvorrichtung 10 an, wobei dieser Angriffspunkt die zweite Achse 18 der Tragvorrichtung 10 bildet.

Weiterhin weist die Verstelleinrichtung 9 ein in der Zeichnung nicht dargestelltes Steuergerät für die Antriebseinheit auf, das durch einen (ebenfalls in der Zeichnung nicht dargestellten Handschalter von der im Liegemöbel befindlichen Person bedient werden kann. Der Handschalter weist sowohl die Bedienung für den Linearantrieb 12 als auch die Bedienung für den Flachbildschirm 11 auf.

Die Führung der Tragvorrichtung 10 mit dem Flachbildschirm 11 längs des Untergestells 1 wird durch zwei seitliche Bügel 23 bewirkt, an deren Unterseite die Tragvorrichtung 10 mit seitlichen Vorsprüngen 24 anliegt. Die Bügel 23 erstrecken sich über die Länge der Tragvorrichtung 10 bis zur Außenseite 2 des Untergestells 1. Die Bügel 23 sind an ihren Enden, insbesondere an ihrem der Außenseite 2 benachbarten Ende abgerundet, so dass sie eine stetige Führung der Tragvorrichtung 10 beim Übergang von der Linearbewegung in die Schwenkbewegung bilden. Die die Tragvorrichtung 10 an ihren beiden Außenseiten tragenden Arme 20 sowie die Führungsschiene 21 sind seitlich außerhalb der Bügel 23 angeordnet.

### Bezugszeichenliste

- 1: Untergestell
- 2: Außenseite
- 3: Raum
- 4: Rahmen
- 5: Kopfteil
- 6: Fußteil
- 7: Seitenteil
- 8: Bein
- 9: Verstelleinrichtung
- 10: Tragvorrichtung
- 11: Flachbildschirm
- 12: Linearantrieb
- 13: Ausnehmung
- 14: erstes Befestigungsende
- 15: zweites Befestigungsende
- 16: Schubrohr
- 17: erste Achse
- 18: zweite Achse
- 19: Achse
- 20: Arm
- 21: Führungsschiene
- 22: Kante
- 23: Bügel
- 24: Seitlicher Vorsprung

## Patentansprüche

1. Sitz- oder Liegemöbel mit einem Gestell und einer darauf angeordneten Sitz- bzw. Liegeauflage, wobei das Gestell einen zu einer Außenseite (2) hin offenen oder zu öffnenden Raum (3) aufweist, wobei am oder im Gestell eine Verstelleinrichtung (9) vorgesehen ist, an der eine Tragvorrichtung (10) für ein Bildschirmgerät oder einen Computer angeordnet ist, die mit der Verstelleinrichtung (9) aus einer Position innerhalb des genannten Raums (3) zur genannten Außenseite (2) des Gestells (1) und aus dieser hinaus in eine zweite Position über der Sitz- bzw. Liegeauflage und aus dieser zweiten Position in die erste Position innerhalb des genannten Raums (3) bewegbar ist, und die Verstelleinrichtung (9) einen Linearantrieb aufweist, mit dem die Tragvorrichtung (10) zwischen der ersten und zweiten Position verfahrbar ist, **dadurch gekennzeichnet, dass** der Linearantrieb ein erstes und ein zweites Befestigungsende (14, 15) aufweist, deren Abstand zueinander verstellbar ist, wobei das erste Befestigungsende (14) stationär mit dem Gestell und das zweite Befestigungsende (15) mit der Tragvorrichtung (10) verbunden sind, und die Tragvorrichtung (10) am Gestell um eine erste im Wesentlichen horizontale Achse (17) schwenkbar gelagert ist, wobei die erste Achse (17) so am Gestell angeordnet ist, dass sie eine Relativbewegung der Tragvorrichtung (10) in einer Position, in der der Bildschirm des darauf anordenbaren Bildschirmgerätes nach oben weist, gegenüber dem Gestell im Wesentlichen in dessen Längsrichtung ermöglicht, und das zweite Befestigungsende (14) des Linearantriebs (12) um eine zur ersten Achse (17) parallele zweite Achse (18) schwenkbar mit der Tragvorrichtung (10) an einer Stelle verbunden ist, die in einem vom Bildschirm weg weisenden Abstand zur ersten Achse (17) angeordnet ist.

2. Sitz- oder Liegemöbel nach Ansprüche 1 bis 4, **dadurch**
**gekennzeichnet, dass** die erste Achse (17) an einer Halterung angeordnet ist, die im Wesentlichen horizontal verschiebbar am oder im Gestell angeordnet ist, wobei die Verschiebung zwischen einer Position erfolgt, in der sich die erste Achse (17) unter oder innerhalb des Gestells befindet und die Tragvorrichtung (10) in ihrer ersten Position angeordnet ist, und einer Position, in der sich die erste Achse (17) an der betreffenden Außenseite (2) des Gestells befindet und eine Verschwenkung der Tragvorrichtung (10) um sie herum ermöglicht.

3. Sitz- oder Liegemöbel nach Anspruch 3, **dadurch gekennzeichnet, dass** die Halterung linear verschiebbar längs einer Führungsschiene (21) des Gestells (1) gelagert ist.

4. Sitz- oder Liegemöbel nach einem der Ansprüche 1 bis 3, **dadurch gekennzeichnet, dass** die Tragvorrichtung (10) unter oder innerhalb des Gestells im Wesentlichen horizontal geführt ist.

5. Sitz- oder Liegemöbel nach einem der Ansprüche 1 bis 4, **dadurch gekennzeichnet, dass** die Tragvorrichtung (10) im Wesentlichen in Form einer Platte ausgebildet ist.

6. Sitz- oder Liegemöbel nach Anspruch 2 und 5, **dadurch gekennzeichnet, dass** die Halterung zwei Arme (20) aufweist, die an beiden Seiten der Tragvorrichtung (10) angreifen und durch jeweils eine Führungsschiene (21) linear längs des Gestells (1) verschiebbar sind.

7. Sitz- oder Liegemöbel nach Anspruch 6, **dadurch gekennzeichnet, dass** das zweite Befestigungsende des Linearantriebs (12) an der Unterkante (22) der Tragvorrichtung (10) angreift.

8. Sitz- oder Liegemöbel nach Anspruch 7, **dadurch gekennzeichnet, dass** das erste Befestigungsende (14) des Linearantriebs (12) um eine horizontale Achse verschwenkbar mit dem Gestell verbunden ist und die Längsachse des Linearantriebs (12) als Gerade gedacht zumindest dann, wenn die erste Achse (17) der Tragvorrichtung (10) an der Außenseite (2) positioniert ist, unterhalb der ersten Achse (17) verläuft.

9. Sitz- oder Liegemöbel nach einem der Ansprüche 5 bis 8, **dadurch gekennzeichnet, dass** das Bildschirmgerät an dem von der zweiten Achse (18) abgewandten Endbereich der Tragvorrichtung (10) anordenbar ist.

10. Sitz- oder Liegemöbel nach einem der Ansprüche 1 bis 9, **da durch gekennzeichnet**, dass die Verstelleinrichtung (9) ein Steuergerät aufweist, das durch einen Handschalter bedienbar ist.

11. Sitz- oder Liegemöbel nach Anspruch 10, **dadurch gekennzeichnet, dass** der Handschalter die Bedienung für das Bildschirmgerät aufweist.

12. Sitz- oder Liegemöbel nach einem der Ansprüche 1 bis 11, **dadurch gekennzeichnet, dass** der für die Tragvorrichtung (10) und das Bildschirmgerät oder den Computer vorgesehene Raum (3) in einem Seitenteil des Sitz- oder Liegemöbels, insbesondere eines Fußteils, angeordnet ist.

13. Sitz- oder Liegemöbel nach Anspruch 12, **dadurch gekennzeichnet, dass** die Außenseite an der Oberseite des Seitenteils vorgesehen ist und die Verstelleinrichtung so ausgelegt ist, dass die Tragvorrichtung mit den darauf anordenbaren Bildschirmgerät oder Computer in im Wesentlichen vertikaler Richtung aus dem Seitenteil in die zweite Position linear herausfahrbar ist.

14. Sitz- oder Liegemöbel nach Anspruch 12, **dadurch gekennzeichnet, dass** die Außenseite seitlich am Seitenteil angeordnet ist und die Verstelleinrichtung so ausgelegt ist, dass die Tragvorrichtung mit dem daran anordenbaren Bildschirmgerät oder Computer in im wesentlichen horizontaler Richtung aus dem Seitenteil linear heraus bewegbar ist und in im Wesentlichen vertikaler Richtung außen am Seitenteil in die zweite Position vertikal verfahrbar ist.

## Claims

1. Seat or lounger having a frame and a seat or lounger padding arranged thereon, wherein the frame comprises a space (3) open or to be opened toward an outer face (2), an adjustment device (9) being arranged on or in said frame and a supporting device (10) for a monitor or a computer being arranged on said adjustment device, said supporting device (10) being movable by means of said adjustment device (9) from a position within said space (3) to the said outer face (2) of the frame (1) and from there to a second position above the seat or lounger padding and from this second position to the first position within the said space (3), and wherein the adjustment device (9) comprises a linear drive by which the supporting device (10) can be displaced between the first and the second positions, ***characterized in* that** the linear drive has a first and second fixing end (14, 15), the distance between them being adjustable, wherein the first fixing end (14) is fixedly connected to the frame and the second fixing end (15) is fixedly connected to the supporting device (10), and wherein the supporting device (10) is supported on said frame for pivoting about a first, substantially horizontal axis (17), wherein the first axis (17) is arranged on the frame in a manner such that in a position in which the monitor arranged thereon faces upwards it allows a relative movement of the supporting device (10) with respect to the frame substantially in the longitudinal direction thereof, and that the second fixing end (14) of the linear drive (12) is connected to the supporting device (10) for pivoting about a second axis (18) parallel to the first axis (17), at a position spaced from the first axis (17) in a direction pointing away from the monitor.

2. Seat or lounger according to one of the claims 1 to 4, ***characterized in* that** the first axis (17) is arranged on a bracket that is a arranged substantially for horizontal displacement on or in the frame, wherein said displacement takes place between a position in which the first axis (17) is arranged below or within the frame and the supporting device (10) is arranged in its first position and a position in which the first axis (17) is on the respective outer face (2) of the frame and allows the supporting device (10) to be pivoted about said axis.

3. Seat or lounger according to claim 3, ***characterized in* that** said bracket is supported for linear displacement along a guide rail (21) of the frame (1).

4. Seat or lounger according to one of the claims 1 to 3, ***characterized in* that** said supporting device (10) is guided substantially horizontally below or within the fame.

5. Seat or lounger according to one of the claims 1 to 4, ***characterized in* that** the supporting device (10) is substantially plate-shaped.

6. Seat or lounger according to claims 2 and 5, ***characterized in* that** said bracket has to arms (20) that act upon both sides of the supporting device (10) and are linearly movable along frame (1) by means of a respective guide rail (21).

7. Seat or lounger according to claim 6, ***characterized in* that** the second fixing end of the linear drive (12) acts upon the lower edge (22) of the supporting device (10).

8. Seat or lounger according to claim 7, ***characterized in* that** the first fixing end (14) of the linear drive (12) is connected to the frame for pivoting about a horizontal axis and that the longitudinal axis of the linear drive (12), as an imaginary straight line, extends below the first axis (17) at least when the first axis (17) of the supporting device (10) is positioned on the outer face (2).

9. Seat or lounger according to one of the claims 5 to 8, ***characterized in* that** the monitor can be arranged at the end portion of the supporting device (10) which is turned away from the second axis (18).

10. Seat or lounger according to one of the claims 1 to 9, ***characterized in* that** the adjustment device (9) comprises a control device that can be operated by a manual switch.

11. Seat or lounger according to claim 10, ***characterized in* that** said manual switch comprises the control device for said monitor.

12. Seat or lounger according to one of the claims 1 to 11, ***characterized in* that** the space (3) provided for the supporting device (10) and the monitor or the computer is arranged in a lateral part of the seat or lounger, particularly in a foot part thereof.

13. Seat or lounger according to claim 12, ***characterized in* that** the outer face is provided on the top of the lateral part and the adjustment device is constructed in a manner such that the supporting device with the monitor or computer arranged thereon can be linearly moved from the lateral part to the second position substantially in the vertical direction.

14. Seat or lounger according to claim 12, ***characterized in* that** the outer face is provided laterally on the lateral part and the adjustment device is constructed in a manner such that the supporting device with the monitor or computer arranged thereon can be linearly moved in the horizontal direction from the lateral part and vertically substantially in the vertical direction externally on said lateral part to the second position.

## Revendications

1. Meuble destiné à s'asseoir ou à s'allonger, comprenant un cadre et un coussin de chaise ou de chaise longue, ledit cadre comportant un espace (3) ouvert ou apte à être ouvert vers une face externe (2), le cadre étant muni d'un dispositif de réglage (9) sur lequel est prévu un dispositif de support (10) d'un appareil avec écran ou d'un ordinateur, ledit dispositif pouvant être mu, par le biais du dispositif de réglage (9), d'une position dans ledit espace (3) vers la dite face externe (2) du cadre (1) et au-delà de cette position vers une deuxième position au-dessus du coussin de chaise ou de chaise longue, et de cette deuxième position vers la première position dans ledit espace (3), et ledit dispositif de réglage (9) comportant un mécanisme de commande linéaire par lequel le dispositif de support (10) peut être déplacé entre la première et la deuxième position, ***caractérisé en ce* que** le mécanisme de commande linéaire comporte une première et une deuxième extrémité de fixation (14, 15) dont l'écart peut être réglé entre elles, la première extrémité de fixation (14) étant reliée de manière stationnaire avec le cadre et la deuxième extrémité de fixation (15) étant reliée de manière stationnaire avec le dispositif de support (10), et le dispositif de support (10) étant supporté au cadre de manière pivotante autour d'un premier axe (17) sensiblement horizontale, ledit premier axe (17) étant monté sur le cadre de sorte que, dans une position dans laquelle l'écran de l'appareil avec écran y arrangeable montre vers le haut, cet axe permet un mouvement relatif du dispositif de support (10) par rapport au cadre sensiblement dans sa direction longitudinale, et la deuxième extrémité de fixation (14) du mécanisme de commande linéaire (12) étant relié avec le dispositif de support (10) de manière pivotante autour d'un deuxième axe (18) parallèle au premier axe (17) à une position qui est écartée du premier axe (17) dans une direction détournée de l'écran.

2. Meuble destiné à s'asseoir ou à s'allonger selon les revendications 1 à 4, **caractérisé en ce que** le premier axe (17) est arrangé sur un dispositif de fixation monté sur ou dans le cadre de manière déplaçable sensiblement horizontalement, le déplacement s'effectuant entre une position, dans laquelle le premier axe (17) se trouve au-dessous ou dans le cadre et dans laquelle le dispositif de support (10) est arrangé dans sa première position, et une position, dans laquelle le premier axe (17) se trouve sur ladite face externe (2) du cadre et permet un pivotement du dispositif de support (10) autour ledit axe.

3. Meuble destiné à s'asseoir ou à s'allonger selon la revendication 3, ***caractérisé en ce* que** le dispositif de fixation est supporté de manière déplaçable le long d'une glissière de guidage (21) du cadre (1).

4. Meuble destiné à s'asseoir ou à s'allonger selon l'une des revendications 1 à 3, ***caractérisé en ce* que** le dispositif de support (10) est guidé au-dessous ou dans ledit cadre essentiellement horizontalement.

5. Meuble destiné à s'asseoir ou à s'allonger selon l'une des revendications 1 à 4, ***caractérisé en ce* que** le dispositif de support (10) est essentiellement en forme de panneau.

6. Meuble destiné à s'asseoir ou à s'allonger selon les revendications 2 et 5, ***caractérisé en ce* que** le dispositif de fixation (20) comporte deux bras agissant sur les deux côtés du dispositif de support (10) et qui peuvent être déplacés le long du cadre (1) de manière linéaire par une glissière de guidage (21) respective.

7. Meuble destiné à s'asseoir ou à s'allonger selon la revendication 6, ***caractérisé en ce* que** la deuxième extrémité de fixation du mécanisme de commande linéaire (12) agisse sur le bord inférieur (22) du dispositif de support (10).

8. Meuble destiné à s'asseoir ou à s'allonger selon la revendication 7, ***caractérisé en ce* que** la première extrémité de fixation (14) du mécanisme de commande linéaire (12) est reliée avec le cadre d'une manière pivotante et **en ce que** l'axe longitudinal du mécanisme de commande linéaire, comme une droite non matérialisée, s'étend au-dessous du premier axe (17), au moins lorsque le premier axe (17) du dispositif de support (10) est positionné sur la face externe (2).

9. Meuble destiné à s'asseoir ou à s'allonger selon l'une des revendications 5 à 8, ***caractérisé en ce* que** l'appareil avec écran peut être arrangé sur la partie extrême du dispositif de support (10) détournée du deuxième axe (18).

10. Meuble destiné à s'asseoir ou à s'allonger selon l'une des revendications 1 à 9, ***caractérisé en ce* que** le dispositif de réglage (9) comporte un dispositif de commande apte à être manoeuvré par le biais d'un commutateur manuel.

11. Meuble destiné à s'asseoir ou à s'allonger selon la revendication 10, ***caractérisé en ce* que** le commutateur manuel comporte la commande de l'appareil avec écran.

12. Meuble destiné à s'asseoir ou à s'allonger selon l'une des revendications 1 à 11, ***caractérisé en ce* que** l'espace (3) prévu pour le dispositif de support (10) et l'appareil avec écran ou l'ordinateur est arrangé dans une pièce latérale du Meuble destiné à s'asseoir ou à s'allonger, notamment dans une pièce de pied.

13. Meuble destiné à s'asseoir ou à s'allonger selon la revendication 12, ***caractérisé en ce* que** la face externe est prévue sur le haut de la pièce latérale et le dispositif de réglage est conçu de sorte que le dispositif de support, avec l'appareil avec écran ou l'ordinateur y arrangeable, peut être escamoté linéairement hors de la pièce latérale vers la deuxième position essentiellement dans la direction verticale.

14. Meuble destiné à s'asseoir ou à s'allonger selon la revendication 12, ***caractérisé en ce* que** la face externe est prévue latéralement sur le pièce latérale et le dispositif de réglage est conçu de sorte que le dispositif de support, avec l'appareil avec écran ou l'ordinateur y arrangeable, peut être mu hors de la pièce latérale essentiellement dans la direction horizontale et escamoté verticalement vers la deuxième position à l'extérieur de la pièce latérale essentiellement dans la direction verticale.
